# EUROPÄISCHE PATENTANMELDUNG

(11) **EP 1 703 069 A2**
(43) Veröffentlichungstag der Anmeldung: **20.09.2006**
(21) Anmeldenummer: 06001514.6
(22) Anmeldetag: 25.01.2006
(51) Int. Cl.: E06B 9/17

(54) **Verbindungselement**

(30) Priorität: 16.03.2005 DE 202005004397 U
(71) Anmelder: Karl Achenbach GmbH & Co.KG, 66117 Saarbrücken (DE)
(72) Erfinder: Parino, Jürgen, 66299 Bildstock (DE); Gilges, Fred, 66128 Saarbrücken (DE)
(74) Vertreter: Vièl, Christof

(57) **Zusammenfassung**

Die Erfindung betrifft ein Verbindungselement für zwei unter Einschluß eines Winkels nebeneinander angeordnete Rolladenkästen.

Um eine einfachere Lösung für die Verbindung von zwei unter Einschluß eines Winkels nebeneinander angeordneten Rolladen zu schaffen, wird erfindungsgemäß vorgeschlagen, daß das Verbindungselement die äußere Kontur der Rolladenkästen fortsetzt und daß Mittel zum seitlichen Anbiztden des Verbindungselementes an die beiden Rolladenkästen vorgesehen sind.

Es wird also ein Verbindungselement geschaffen, das das Schneiden der in Überlange ausgeführten Rolladenkästen auf Gehrung sowie das anschließende Verschweißen vermeidet. Das erfindungsgemäße Verbindungselement kann nach Montage des ersten RoUadenkastens mit diesem verbunden werden, wonach der zweite Rolladenkasien zunächst mit der anderen Seite des Verbiridungselementes verbunden und dann montiert wird. Dies erleichtert sowohl den Transport als auch die Montage erheblich und erspart zudem die mit dem auf Gehrung Schneiden und Verschweißen der Rolladenkästen verbundenen Kosten. Weiterhin ist durch die Einstecklaschen eine Möglichkeit gegeben, Abweichungen am Mauerwerk, insbesondere vom vorgesehenen Winkel, auszugleichen.

## Beschreibung

Die Erfindung betrifft ein Verbindungselement für zwei unter Einschluß eines Winkels nebeneinander angeordnete Rolladenkästen.

Immer häufiger werden Fenster ohne dazwischen liegendes Mauerwerk über Eck an Gebäuden montiert. Auch bei Erkern ergibt sich eine entsprechende Konstellation. Zwischen den beiden nebeneinander angeordneten Rolladenkästen verbleibt dann ein Freiraum im Umfang des von den beiden Rolladenkästen eingeschlossenen Winkels, häufig von 90° oder 135°.

Um diesen optisch unschönen Freiraum im Eckbereich zu vermeiden ist es üblich, die Rolladenkästen länger auszuführen und auf Gehrung zu schneiden. Anschließend werden die beiden Rolladenkästen im Gehrungsbereich miteinander verschweißt, was allerdings zeitaufwendig ist und bei den häufig relativ dünnen Aluminiumblechen zu Ausschuß führt. Die so entstehende Einheit ist aufgrund ihrer Dimensionen und ihres Gewichtes schwierig zu montieren, insbesondere wenn die Außenmauem des Gebäudes nicht genau den vorgegebenen Winkel einschließen. In solchen Fällen kann es vorkommen, daß der Gehrungsbereich sich öffnet, was unschön aussicht oder aber daß die Schweißnaht bei der Montage beschädigt wird.

Aufgabe der Erfindung ist es somit, eine einfachere Lösung für die Verbindung von zwei unter Einschluß eines Winkels nebeneinander angeordneten Rolladen zu schaffen.

Diese Aufgabe wird erfindungsgemäß dadurch gelöst, daß das Verbindungselement die äußere Kontur der Rolladenkästen fortsetzt und daß Mittel zum seitlichen Anbinden des Verbindungselementes an die beiden Rolladenkästen vorgesehen sind.

Es wird also ein Verbindungselement geschaffen, das das Schneiden der in Überlänge ausgeführten Rolladenkästen auf Gehrung sowie das anschließende Verschweißen vermeidet. Das erfindungsgemäße Verbindungselement kann nach Montage des ersten Rolladenkastens mit diesem verbunden werden, wonach der zweite Rolladenkastcn zunächst mit der anderen Seite des Verbindungselementes verbunden und dann montiert wird. Dies erleichtert sowohl den Transport als auch die Montage erheblich und erspart zudem die mit dem auf Gehrung Schneiden und Verschweißen der Rolladenkästen verbundenen Kosten. Weiterhin ist durch die Einstecklaschen eine Möglichkeit gegeben, Abweichungen am Mauerwerk, insbesondere vom vorgesehenen Winkel, auszugleichen.

Eine Ausbildung der Erfindung besteht darin, daß die Mittel zum seitlichen Anbinden des Verbindungsclcmentes als Einstecklaschen ausgebildet sind, die in die seitlichen Öffnungen der Rolladenkästen einsteckbar sind.

Durch das Einstecken der Laschen in die seitlichen Öffnungen der Rolladenkästen wird eine schnelle und dennoch sichere Verbindung gewährleistet, da das Verbindungselement nach der Montage durch die Rolladenkästcn gehalten wird. Zudem ermöglichen die Einstecklaschen einen gewissen Tolcranzausgleich.

Weiterhin ist es möglich, dadurch gekennzeichnet, daß Befestigungsmittel zum Festlegen des Verbindungselementes an den Rolladenkästen vorgesehen sind.

Das Verbindungselement kann selbstverständlich auch mit den Rolladenkaisten verschraubt oder vernietet werden oder aber Einstecklaschen aufweisen, durch die nach dem Einstecken noch eine Verschraubung oder Vernietung erfolgt.

Eine Weiterbildung der Erfindung besteht darin, daß das Verbindungselement Mittel zum Toleranzausgleich, insbesondere einen elastisch oder faltenbalgartig ausgebildeten Bereich aufweist.

Um eine größere Flexibilität zu gewährleisten kann beispielsweise der Mittelbereich oder aber mindestens einer der Anschlußbereiche an die Rolladenkäslen elastisch oder faltenbalgartig ausgebildet sein, um auch größere Abweichungen hinsichtlich des von den Rolladenkästen eingeschlossenen Winkels oder auch des jeweiligen Abstandes der Rolladenkästen von dem Eckbereich ausgleichen zu können.

Es ist zweckmäßig, daß die Mittel zum seitlichen Anbinden des Verbindungselementes einen Winkel von 90° einschlicßen.

Ein 90°-Winkel zwischen den beiden Rolladenkästen dürfte der am häufigsten auftretende Fall sein.

Weiterhin ist es sinnvoll, daß die Mittel zum seitlichen Anbinden des Verbindungselementes einen Winkel von 135° einschließen.

Dieser Winkel ergibt sich auch noch relativ häufig, z.B. bei Erkern.

Eine vorteilhafte Ausgestaltung der Erfindung besteht darin, daß das Verbindungselement aus einem oder mehreren identischen Einzelelementen besteht.

Dies ermöglicht es, für verschiedene Winkel (z.B. 90°, 135°) eines oder mehrere Einzeleleinente zu verwenden, was es ermöglicht, mit nur einem Werkzeug und bei geringem logistischem Aufwand verschiedene gängige Winkel zwischen den Rolladenkästcn abzudecken. Die Einzelelemente werden hierfür entweder nur zusammengesteckt und/oder durch Befestigungsmittel miteinander verbunden.

Es liegt auch im Rahmen der Erfindung, daß das Verbindungselement aus einem transparenten Material besteht.

Auf diese Weise kann das Lackieren der Verbindungselemente in der jeweiligen Farbe der Rolladenkästen entfallen und es können in den häufig im auffälligen Eckbereich angeordneten Verbindungselementen nützlichc Vorrichtungen integriert wird.

Soi st es möglich, daß in dem Verbindungselement ein Beleuchtungsmittel angeordnet ist.

Gerade der Eckbereich bietet sich für die Ausleuchtung eines Gebäudes häufig an. Es kann auch zweckmäßig sein, auf dem transparenten Verbindungselement die Hausnummer anzubringen und zu hinterleuchten.

Weiterhin kann es vorteilhaft sein, daß in dem Verbindungselement eine Warnleuchte einer Alarmanlage angeordnet ist.

Diese Warnleuchten müssen an gul einschbaren Stellen des Gebäudes und dennoch vor Zugriff geschützt angeordnet sein. Auch hierfür bietet sich das in einem Eckbereich angeordnete Verbindungselement an.

Weiterhin ist es vorteilhaft, daß in dem Verbindungselement ein Bewegungsmelder angeordnet ist.

Über diesen Bewegungsmelder, der in dem Verbindungselement geschützt angeordnet ist, kann beispielsweise eine Beleuchtung eingeschaltet werden.

Nachfolgend werden Ausführungsbeispiele der Erfindung anhand von Zeichnungen beschrieben.

Es zeigen
- Fig. 1a und 1b: ein erfindungsgemäßes Verbindungselement in Seitenansicht und Draufsicht,
- Fig. 2a und 2b: das Verbindungselement gemäß Fig. 1a und 1b im montierten Zustand in Seitenansicht und Draufsicht,
- Fig. 3a und 3b: ein anderes erfindungsgemäßes Verbindungselement in Seitenansicht und Draufsicht,
- Fig. 4a und 4b: ein weiteres erfindungsgemäßes Verbindungselement in Seitenansicht und Draufsicht,
- Fig. 5a und 5b: ein aus zwei Einzelelementen zusammengesetztes Verbindungselement sowie die Verwendung eines Einzelelementes.

Wie aus den Figuren 2a bis 4b ersichtlich, ist zwischen zwei Rolladenkästen 1 a, 1b, die hier in einem Winkel von 90' über Eck angeordnet sind, ein Verbindungselement 2 angeordnet, das die äußeren Konturen der Rolladenkästen 1a, 1b fortführt, so daß die Rolladenkästen 1a, 1b und das Verbindungselement 2 eine optische Einheit bilden. Hierbei kann beispielsweise bei einem 90°. Winkel des Gebäudes das Verbindungselement 2 in Draufsicht viertelkreisformig (Fig. 1, Fig. 2) ausgebildet sein oder aber eckig (2 Winkel mit je 45°, Fig. 3) ausgeführt sein.

Das Verbindungselement 2 weist vorzugsweise Einstecklaschen 3 auf, die in die seitlichen Öffnungen der Rolladenkästen 1a, 1b eingesteckt und dann - falls erforderlich - noch über Befestigungsmittel, wie Schrauben oder Nieten, festgelegt werden. So wird zunächst der erste Rolladeukaslen 1a montiert, dann das Verbindungselement 2 in dessen seitliche Öffnung eingesteckt (und ggf. noch mit Befestigungsmitteln festgelegt), dann der zweite Rolladenkasten 1b auf das Verbindungselement 2 geschoben und befestigt.

Das Verbindungselement kann zusätzliche Mittel zum Toleranzausgleich, insbesondere einen elastisch oder faltenbalgartig ausgebildeten Bereich (nicht dargestellt) aufweisen, die es ermöglichen, Abweichungen von dem vorgegebenen Winkel, oder auch Abstandsabweichungen auszugleichen.

Das Verbindungselement kann aus einem transparenten Material bestehen, und es kann in dem Verbindungselement ein Beleuchtungsmittel angeordnet sein. Dieses Beleuchtungsmittel kann der Außenbeleuchtung des Gebäudes dienen auch eine Hausnummer hinterleuchten. Ebenso kann in dem Verbindungselement eine Warnleuchte einer Alarmanlage oder ein Bewegungsmelder angeordnet sein.

Wie aus den Fig. 5a und 5b hervorgeht, kann zur Verringerung des Herstell- und des logistischen Aufwandes das Verbindungselement 2 aus einem (Fig. 5b) oder mehreren Finzelelcmenten 2a, 2b (Fig. 5a) bestehen. Diese sind vorzugsweise - wie im vorliegenden Falle - identisch ausgestaltet und können durch Ineinanderstecken miteinander verbunden werden, wobei eine zusätzliche Sicherung mit Befestigungsmitteln selbstverständlich möglich ist. So können mit Einzelelementen 2a, 2b, die einen 45°-Winkel aufweisen, 90°- und 135°-Winkel realisiert werden.

## Patentansprüche

1. Verbindungselement für zwei unter Einschluß eines Winkels nebeneinander angeordnete Rolladenkästen, **dadurch gekennzeichnet, daß** das Verbindungselement (2) die äußere Kontur der Rolladenkästen (1a, 1b) fortsetzt und daß Mittel (3) zum seitlichen Anbinden des Verbindtingwlementes (2) an die beiden Rolladenkästen (1a, 1b) vorgesehen sind.

2. Verbindungselement gemäß Anspruch 1, **dadurch gekennzeichnet, daß** die Mittel (3) zum seitlichen Anbinden des Verbindungselementes als Einstecklaschen (3) ausgebildet sind, die in die seitlichen Öffnungen der Rolladenkästen (1a, 1b) einsteckbar sind.

3. Verbindungselement gemäß Anspruch 1 oder Anspruch 2, **dadurch gekennzeichnet, daß** Befestigungsmittel zum Festlegen des Verbindungselementes (2) an den Rolladenkästen (1a, 1b) vorgesehen sind.

4. Verbindungselement gemäß Anspruch 1, **dadurch gekennzeichnet, daß** das Verbindungselement (2) Mittel zum Toleranzausgleich, insbesondere einen elastisch oder faltenbalgartig ausgebildeten Bereich aufweist.

5. Verbindungselement gemäß Anspruch 1, **dadurch gekennzeichnet, daß** die Mittel (3) zum seitlichen Anbinden des Verbindungselementes (2) einen Winkel von 90° einschließen.

6. Verbindungselement gemäß Anspruch 1, **dadurch gekennzeichnet, daß** die Mittel (3) zum seitlichen Anbinden des Verbindungselementes (2) einen Winkel von 135° einschließen.

7. Verbindungselement gemäß Anspruch 1, **dadurch gekennzeichnet, daß** das Verbindungselement (2) aus einem oder mehreren identischen Einzelelementen (2a, 2b) besteht.

8. Verbindungselement gemäß Anspruch 1, **dadurch gekennzeichnet, daß** das Verbindungselement (2) aus einem transparenten Material besteht.

9. Verbindungselement gemäß Anspruch 8, **dadurch gekennzeichnet, daß** in dem Verbindungselement (2) ein Beleuchtungsmittel angeordnet ist.

10. Verbindungselement gemäß Anspruch 8, **dadurch gekennzeichnet, daß** in dem Verbindungselement (2) eine Warnleuchte einer Alarmanlage angeordnet ist.

11. Verbindungselement gemäß Anspruch 8, **dadurch gekennzeichnet, daß** in dem Verbindungselement (2) ein F3ewegunssmelder angeordnet ist.
